# EUROPÄISCHE PATENTSCHRIFT

(11) **EP 0 162 933 B1**
(45) Veröffentlichungstag und Bekanntmachung des Hinweises auf die Patenterteilung: **16.03.1988**
(21) Anmeldenummer: 84104796.2
(22) Anmeldetag: 28.04.1984
(51) Int. Cl.: B65B 5/12

(54) **Verfahren und Vorrichtung zum geordneten Einlegen von Gegenständen, insbesondere Pralinen, in Aufnahmebehälter**
Method and apparatus for the orderly introduction of articles, particularly pralines, into packaging containers
Procédé et installation pour déposer de façon déterminée des articles, en particulier des pralines, dans des récipients d'emballage

(43) Veröffentlichungstag der Anmeldung: 04.12.1985
(73) Patentinhaber: SAPAL, Société Anonyme des Plieuses Automatiques, 1024 Ecublens (CH)
(72) Erfinder:
(74) Vertreter: Rüger, Rudolf, Dr.-Ing.

(56) Entgegenhaltungen:
- DE-B- 1 255 025
- FR-A- 2 047 100

## Beschreibung

Die Erfindung betrifft ein Verfahren zum geordneten Einlegen von Gegenständen, insbesondere Pralinen, in Aufnahmebehälter, bspw. Verpackungseinsätze für Verkaufsschachteln, bei dem die Aufnahmebehälter, von denen jedem innerhalb eines Einlegebereiches eine Anzahl jeweils durch eine X- und eine Y-Koordinate in einem mitbewegten Koordinatensystem bestimmter Ablageorte zugeordnet ist, in festen gegenseitigen Abständen aufeinanderfolgend in einer vorbestimmten Richtung (X-Richtung) an wenigstens einer Einlegestation vorbeitransportiert werden und in der Einlegestation die einzeln aufgenommenen Gegenstände in einer mit der Transportbewegung der Aufnahmebehälter synchronisierten zyklischen Einlegebewegung quer zu der X-Richtung (in Y-Richtung) entsprechend der Y-Koordinate des angesteuerten Ablageortes über einen Aufnahmebehälter bewegt und an dem Ablageort in den vorbeitransportierten Aufnahmebehälter eingelegt werden.

Außerdem bezieht sich die Erfindung auf eine Vorrichtung zur Durchführung dieses Verfahrens, mit einer kontinuierlich angetriebenen, die in festen gegenseitigen Abständen gehaltenen Aufnahmebehälter in einer vorbestimmten Richtung (X-Richtung) transportierenden Transportvorrichtung und zumindest einer in einer Einlegestation neben der Transportvorrichtung angeordneten Einlegevorrichtung, der eine die Gegenstände zuführende Zuführeinrichtung zugeordnet ist und die einen zugeführten Gegenstand aufnehmende und diesen in einer zyklischen Einlegebewegung längs einer vorbestimmten Bahn über einen der von der Transportvorrichtung an der Einlegevorrichtung vorbei transportierten Aufnahmebehälter an eine der Y-Koordinate des jeweils angesteuerten Ablageortes entsprechende Stelle überführende und ihn an dem Ablageort einlegende Einlegemittel zugeordnet sind, wobei der Antrieb der Einlegevorrichtung mit dem Antrieb der Transportvorrichtung synchronisiert ist.

Eine nach dem genannten Verfahren arbeitende Vorrichtung mit diesen Merkmalen ist aus der US-A-3 191 357 bekannt. Sie dient zum Einlegen von vorzugsweise in Papiernäpfchen befindlichen Süßwarenstücken oder Pralinen in Verkaufsschachteln, deren Innenraum durch einen Verpackungseinsatz mit sich rechtwinklig kreuzenden Wänden in reihen- und spaltenweise angeordnete Abteile rechteckiger Querschnittsgestalt unterteilt ist. Die Verkaufsschachteln werden von einem in festen Abständen angeordnete Mitnehmer tragenden, kontinuierlich angetriebenen Förderer durch eine Einlegestation transport, in der nebeneinander mehrere Einlegevorrichtungen beidseitig des Förderers angeordnet sind. Jede dieser Einlegevorrichtungen weist eine längliche geschlossene Bahn auf, die in einer zu dem Förderer parallelen horizontalen Ebene liegt und längs der die einzeln zugeführten Pralinen von Einlegemitteln bewegt werden, die in Gestalt eines federnden Einlegerichters und eines zugeordneten Einlegestößels ausgebildet sind. Die geschlossene Bahn ist mit einem geraden Bahnteil oberhalb des Förderers parallel zu dessen Transportrichtung derart gelegt, daß die längs dieses Bahnteiles gleichsinnig mit dem Förderer bewegten Pralinen jeweils genau über ihren jeweiligen Ablageort stehen, wenn der Einlegestoßel wirksam wird.

Die länglichen Bahnen der einzelnen Einlegevorrichtungen, längs derer die einzulegenden Pralinen einzeln transportiert werden müssen, bedingen einen großen Platzaufwand, mit dem Ergebnis, daß bei einem gut assortierten Schachtelinhalt die entsprechend viele Einlegevorrichtungen umfassende Einlegestation eine beträchtliche Länge aufweisen muß. Dies ist schon mit Rücksicht auf die bereitzustellende Arbeitsraumfläche sehr aufwendig. Davon abgesehen erlaubt es diese Anlage nicht, die verschiedenen Süßwarenstücke oder Pralinen an beliebigen Ablageorten in den Verkaufsschachteln abzulegen. Jede Änderung des einer Einlegevorrichtung fest zugeordneten Ablageortes bedeutet, daß die erwähnte geschlossene Bahn der Einlegevorrichtung relativ zu dem Förderer in der X- bzw. der Y-Richtung verstellt werden muß, was nur in der Weise möglich ist, daß das Maschinengestell der ganzen Einlegevorrichtung auf dem Fundament entsprechend verschoben und neu fixiert wird. Dies ist schwierig und teuer.

Eine andere Vorrichtung zum Einlegen von Pralinen oder dergl. in Verpackungseinsätze (DE-A-1 956 246) gestattet es zwar Süßwarenstücke, insbesondere Pralinen, an jeder beliebigen Stelle eines Verpackungseinsatzes abzulegen, ohne daß die Lage der ganzen Vorrichtung relativ zu dem zugeordneten Förderer für die Verpackungseinsätze verändert werden müßte Doch sind auch hier verhältnismäßig zeitraubende Umstellarbeiten erforderlich. Bei dieser Vorrichtung werden die Pralinen nämlich jeweils reihenweise ausgerichtet mittels paralleler Förderbahnen in der Y-Richtung über die in der X-Richtung transportieren Verpackungseinsätze gegen einstellbare Anschläge gefördert, deren Einstellung der Y-Koordinate des jeweiligen Ablageortes entspricht. Aus den so aufgestauten parallelen Reihen werden von zugeordneten Greifern, die in parallelen, sich in der X-Richtung erstreckenden Bahnen bewegbar sind, einzelne Gegenstände entnommen und an dem jeweiligen Ablageort des jeweiligen Verpackungseinsatzes eingelegt. Sollen Ablageorte mit anderen Koordinaten angesteuert werden, so müssen nicht nur die Einstellungen der Anschläge der parallelen Zuführungsbahnen für die Süßwarenstücke, sondern auch der Abstand dieser Zuführungsbahnen in der X-Richtung verändert und die auf einer gemeinsamen Schwenkwelle sitzenden Greifer in X und Y-Richtung verstellt werden. Da die Greifer mit ihrem Antriebs mechanismus in X-Richtung seitlich neben den Zuführbahnen angeordnet sind, weist die ganze Vorrichtung außerdem einen erheblichen Platzbedarf auf.

Schließlich ist aus der FR-A-2 047 100 noch eine Vorrichtung zum Einlegen von Gegenständen, insbesondere Bonbons, in die einzelnen Abteile von unterteilten, oben offenen Schachteln bekannt, bei der die Schachteln in festen gegenseitigen Abständen aufeinanderfolgend mittels eines Förderers an einer Anzahl von Einlegestationen vorbeibewegt werden, die in gegenseitigem Abstand seitlich neben dem Förderer angeordnet sind.

In den einzelnen Einlegestationen werden die über einen Vibrationsfördermechanismus zugeführten Bonbons quer zu der Transportrichtung des die Schachteln transportierenden Förderers in eine vorbestimmte Ablagestellung überführt, die einem darunter befindlichen Abteil der jeweils zu befüllenden Schachtel entspricht, worauf das Bonbon in dieses Abteil in vorbestimmter Ausrichtung eingelegt wird. Das Einlegen der Bonbons in die Schachteln kann aber nur bei stillstehenden Schachteln erfolgen, weshalb der die Schachteln transportierende Förderer auch intermittierend arbeitet. Damit ist die Arbeitsgeschwindigkeit der ganzen Einlegevorrichtung grundsätzlich beschränkt. Außerdem sind zu einer Veränderung des Ablageortes der einzelnen Bonbons erhebliche Umstellarbeiten an den Einlegestationen erforderlich.

Aufgabe der Erfindung ist es deshalb, ein Verfahren und eine Vorrichtung zu schaffen, die es gestatten, ohne Aufwand automatisch Gegenstände, insbesondere Pralinen, an frei wählbaren Ablageorten in den vorbeilaufenden Aufnahmebehältern, bspw. Verpackungseinsätzen, einzulegen und den Ablageort frei programmierbar, bspw. von Aufnahmebehälter zu Aufnahmebehälter, zu verändern.

Zur Lösung dieser Aufgabe wird bei dem eingangs genannten Verfahren erfindungsgemäß derart vorgegangen, daß die Einlegebewegung gegenüber der Transportbewegung um einen von der X-Koordinate eines wahlfrei angesteuerten Ablageortes abhängigen festen Wert zeitlich phasenverschoben wird.

Dabei ist es zweckmäßig, wenn die Aufnahmebehälter mit konstanter Geschwindigkeit transportiert werden, so daß keine Verzögerungs- und Beschleunigungskräfte auftreten. Die Einlegebewegung kann längs einer in einer rechtwinklig zur X-Richtung verlaufenden, in einer Vertikalebene liegenden Bahn erfolgen, wodurch sich der geringste seitliche Platzbedarf in X-Richtung ergibt. Es können deshalb auf engem Raum eine Mehrzahl solcher Einlegebewegungen nebeneinander ausgeführt werden.

Es können deshalb auf engem Raum eine Mehrzahl solcher Einlegebewegungen nebeneinander ausgeführt werden.

Bei einer bevorzugten Ausführungsform erfolgt die Einlegebewegung über einen konstanten Weg in der Y-Richtung, wobei der Hubweg, abhängig von der Y-Koordinate des angesteuerten Ablageortes, in der Y-Richtung verschoben wird.

Um insbesondere bei hoher Transportgeschwindigkeit eine exakt lagerichtige Ablage der Gegenstände an den Ablageorten zu gewährleisten, ist es vorteilhaft, wenn den Gegenständen zumindest in der der Ablage vorhergehenden letzten Bewegungsphase eine Bewegungskomponente in der X-Richtung erteilt wird, damit die Gegenstände während der Ablage mit den Entnahmebehältern in Gleichlauf sind.

Das neue Verfahren gestattet eine frei programmierbare, wahlfreie Ansteuerung beliebiger Ablageorte in den kontinuierlich bewegten Aufnahmebehältern, und zwar ohne daß dazu eine Betriebsunterbrechung erforderlich wäre.

Eine zur Durchführung des Verfahrens dienende Vorrichtung mit den eingangs genannten Merkmalen ist erfindungsgemäß dadurch gekennzeichnet, daß sie eine Einrichtung zur Erzeugung einer der X-Koordinate eines wahlfrei angesteuerten Ablageortes entsprechenden zeitlichen Phasenverschiebung zwischen den Antrieben der Einlegevorrichtung und der Transportvorrichtung aufweist.

Dazu können die Antriebe der Einlege- und der Transportvorrichtung über eine Einrichtung zur Erzeugung einer Phasen Verschiebung miteinander gekuppelt sein, die in einer bevorzugten Ausführungsform durch ein Differentialgetriebe gebildet ist, in das durch einen zugeordneten Stellantrieb eine zusätzliche Drehbewegung einleitbar ist. Durch einfachen Steuereingriff auf den Stellantrieb kann somit in der X-Richtung jeder beliebige Ablageort an von Arbeitstakt zu Arbeitstakt unterschiedlicher Stelle der an der Einlegevorrichtung vorbeilaufenden Aufnahmebehälter wahlfrei angesteuert werden. Der Steuereingriff auf den Stellantrieb erfordert kein Stillsetzen der Anlage, so daß es ohne weiteres möglich ist, unterschiedliche Packungsspiegel zu erzeugen und bspw. Verpackungseinsätze unterschiedlicher Länge und Einteilung zu beschicken. Die Arbeitsbewegung der Einlegemittel und der Transportvorrichtung ist unabhängig von der Verstellbewegung, die der Stellantrieb ausführt.

In einer bevorzugten Ausführungsform weist die Einlegevorrichtung einen die beweglichen Einlegemittel ragenden Einlegekopf auf, der auf ortsfesten Führungsbahnen in der Y-Richtung verstellbar gelagert und mit einem die Verstellung entsprechend der Y-Xoordinate des wahlfrei angesteuerten Ablageortes bewirkenden Stellorgan gekuppelt ist. Durch einen frei programmierbaren Steuereingriff auf das Stellorgan kann wahlfrei jeder Ablageort mit beliebiger Y-Koordinate angesteuert werden.

An dem Einlegekopf können die als Greifer oder Sauger ausgebildeten Einlegemittel mittels eines kurvengesteuerten Hebelgetriebes längs einer vorbestimmten Bahn beweglich gelagert sein, die in einer in der Y-Richtung sich erstreckenden Vertikalebene liegt. Damit ergibt sich eine besonders schmale Bauart der ganzen Einlegevorrichtung, die bspw. in Gestalt einer schmalen Einheit ausgebildet sein kann, deren Breite kleiner als die Länge eines Aufnahmebehälters ist, wobei dann in der Einlegestation eine Anzahl dieser schmalen Einheiten nebeneinander beidseitig der Transportvorrichtung angeordnet werden kann, so daß dadurch eine minimale Längserstreckung der Einlegestation erreicht wird.

Da die durch das kurvengesteuerte Hebelgetriebe angetriebenen beweglichen Einlegemittel unabhängig von dem jeweils angesteuerten Ablageort immer die gleiche Einlegebewegung ausführen, ist es zweckmäßig, daß mit dem Einlegekopf die Zuführeinrichtung für die Gegenstände derart gekuppelt ist, daß sie gemeinsam mit dem Einlegekopf verstellbar ist, so daß die Einlegemittel die zugeführten Gegenstände immer im gleichen Abstand aufnehmen können. Dazu kann die Zufuhreinrichtung einen die Gegenstände reihenweise zu einer der Bewegungsbahn der Einlegemittel räumlich fest zugeordneten Aufnahmestelle bringenden Förderer aufweisen.

Die Transportvorrichtung, die die Aufnahmebehälter, in festen Abständen hintereinander angeordnet, durch die Einlegestation hindurchbewegt, kann in Gestalt eines Band- oder Kettenförderers ausgebildet sein, der in festen Abständen angeordnete Mitnehmer für die Aufnahmebehälter trägt.

Die Anordnung kann aber auch derart getroffen sein, daß die Transportvorrichtung eine gegebenenfalls kontinuierlich angetriebene glatte Förderbahn aufweist, auf der die Aufnahmebehälter in Reihe hintereinanderliegen und der im Bereich der Einlegestation zumindest auf einer Seite ein umlaufendes endloses Fördermittel zugeordnet ist, das in gleichen Abständen angeordnete, an den Aufnahmebehältern von der Seite her angreifende Mitnehmer trägt und mit einem Trum streckenweise parallel zu der Förderbahn geführt ist, wobei sein Antrieb mit dem Antrieb der Einlegevorrichtung synchronisiert ist und das Fördermittel mit einer Relativgeschwindigkeit zu der Förderbahn angetrieben ist.

Auf diese Weise läßt sich erreichen, daß die Aufnahmebehälter bei der Durchbewegung durch die Einlegestation mit einer von der Relativbewegung zu der Förderbahn herrührenden Reibungskraft gegen die Mitnehmer angedrückt sind. Dadurch ist gewährleistet, daß die Aufnahmebehälter in exakt gleichen Abständen und damit in genau gleichen Arbeitstakten durch die Einlegestation hindurchlaufen und gleichzeitig einwandfrei ausgerichtet sind. Der Abstand der Mitnehmer entspricht dem Maximalwert der Länge der Transportierten Aufnahmebehälter; unabhängig von ihrer Länge liegen die Aufnahmebehälter immer mit einer Seite satt an den Mitnehmern an, so daß auch die Ablageorte koordinatenrichtig angesteuert werden.

Bei Aufnahmebehältern in Gestalt von Verpackungseinsätzen sind die Mitnehmer mit Vorteil in Höhe der Seitenwände der geformten Vertiefungen zur Aufnahme der Pralinen angeordnet. Die aus Kunststoffolienmaterial tiefgezogenen Verpackungseinsätze sind nämlich, wie die Erfahrung gezeigt hat, häufig lediglich im Bereiche der in den Tiefziehformen erzeugten Vertiefungen maßgenau. Wenn die Mitnehmer an den Seitenwänden der Vertiefungen angreifen, ist immer eine exakte lagerichtige Förderung der Verpackungseinsätze gewährleistet.

In der Zeichnung ist ein Ausführungsbeispiel des Gegenstandes der Erfindung dargestellt. Es zeigen:
Fig. 1 eine Einlegestation mit Einlegevorrichtung gemäß der Erfindung, in schematischer Darstellung und in einer Draufsicht,
Fig. 2 die Einlegevorrichtung der hinsichtlich der Transportvorrichtung abgewandelten Einlegestation nach Fig. 1, in einer schematischen Teildarstellung und in einer Draufsicht,
Fig. 3 die Transportvorrichtung der Einlegestation nach Fig. 2, unter Veranschaulichung eines Aufnahmebehälters, im Ausschnitt, in einem anderen Maßstab und in einer Draufsicht,
Fig. 4 eine ähnliche Vorrichtung nach Fig. 2, in einer Seitenansicht,
Fig. 5 die Transportvorrichtung der Einlegestation nach Fig. 1, geschnitten längs der Linie V-V der Fig. 1, in einer Seitenansicht und in einem anderen Maßstab, und
Fig. 6 - 8 den Greifer der Einlegevorrichtung nach Fig. 4, in drei verschiedenen Bewegungszuständen, jeweils in einer Teildarstellung und einer Ansicht von vorne.

In den Fig. 1, 2 ist eine Einlegestation veranschaulicht, in der Gegenstände in Gestalt von Süßwarenstücken oder Pralinen 1 in bei 2 in ihren Umrissen angedeutete Verpackungseinsätze für Verkaufsschachteln geordnet eingelegt werden. Die allgemeinen Aufnahmebehälter für die Pralinen bildenden Verpackungseinsätze 2 werden von einer Transportvorrichtung 3 in einer Reihe hintereinanderliegend in der durch einen Pfeil 40 angedeuteten X-Richtung herantransportiert und durch die Einlegestation hindurchbewegt. In der Einlegestation sind acht Einlegevorrichtungen 4 seitlich neben der Transportvorrichtung 3 angeordnet, denen jeweils einzeln oder paarweise bei 5 angedeutete Zufuhreinrichtungen für die Pralinen 1 zugeordnet sind. Die Einlegevorrichtungen 4 sind als schmale Einheiten ausgebildet, deren Breite kleiner ist als die Länge eines Verpackungseinsatzes 2. Jede Einlegevorrichtung 4 legt eine bestimmte Sorte von Pralinen 1 in die von der Transportvorrichtung 3 aufeinanderfolgend kontinuierlich durch die Einlegestation hindurchgeführten Verpackungseinsätze 2 an einem jeweils ausgewählten Ablageort ein.

Jede Zufuhreinrichtung 5 weist ein in Pfeilrichtung umlaufendes Förderband 6 auf, auf das bei 7 die Pralinen 1 ungeordnet aufgegeben werden, die von dem Förderband 6 gegen schräg in seinen Bewegungsweg ragende Anschlagleisten 8 transportiert werden, an denen sie beim Entlanggleiten in an sich bekannter Weise ausgerichtet werden. Die Pralinen 1 laufen von dem Förderband 6, durch ein Umlenkstück 9 geleitet, lagerichtig ausgerichtet vereinzelt in einen Zufuhrkanal 10 ein, an den sich eine Weiche 11 anschließt, die die vereinzelten Pralinen 1 bedarfsweise über einen Speisekanal 12a bzw. 12b einer der beiden von der Zufuhreinrichtung 5 versorgten Einlegevorrichtungen 4 zuteilt.

Bei der in Fig. 1 auf der rechten Seite dargestellten Vierergruppe von Einlegevorrichtungen 4 ist jeder Einlegevorrichtung 4 alternativ eine eigene Zuführvorrichtung 5 zugeordnet.

Der Aufbau einer solchen Einlegevorrichtung 4 ist insbesondere aus Fig. 4 zu ersehen:

Die Einlegevorrichtung 4 weist ein Grundgestell 13 auf, mit dem ein Lagerbock 14 starr verbunden ist, in dem zwei parallele Führungsstangen 15 in einer Horizontalebene längsverschieblich gelagert sind. Die beiden Führungsstangen 15 tragen einen Einlegekopf 16, der ein Gehäuse 17 aufweist, in dem eine Kurvenscheibe 18 auf einer Achse 19 drehbar gelagert ist. An dem Gehäuse 17 ist mittels eines Hebelgetriebes 20 ein Einlegearm 21 beweglich gelagert, der an seinem vorderen freien Ende mit einem ein Einlegemittel bildenden Sauger oder Greifer 22 verbunden ist.

Das Hebelgetriebe 20 verfügt über einen in dem Gehäuse 17 bei 38 schwenkbar gelagerten Hebel 24, der über eine in eine Kurvenbahn 42a der Kurvenscheibe 18 eingreifende Kurvenrolle 230 angetrieben ist und der anderenends über eine Lasche 25 gelenkig mit einem zweiten, bei 23 an dem Gehäuse 17 schwenkbar gelagerten Hebel 27 verbunden ist. Mit dem zweiten Hebel 27 steht über ein Koppelglied 28 ein dritter, einen Teil des Einlegearmes 21 bildender Hebel 29 gelenkig in Verbindung, der anderenends über ein Verbindungsglied 31 mit einem Parallelführungshebel 32 gelenkig verbunden ist, welcher seinerseits andernends an einem Verbindungsstück 33 angelenkt ist, das auf dem dritten Hebel 29 bei 34 sowie auf parallelen Koppelgliedern 35 gelagert ist.

An das eine Koppelglied 35 ist ein Hebel 350 rechtwinklig abgehend angeschweißt, der über eine endseitig gelenkig mit ihm verbundene Lasche 36 an einen Nebel 37 angekoppelt ist. Der Hebel 37 ist an der Gelenkstelle 38 gelagert und mit einem Antriebshebel 39 starr verbunden, der an seinem freien Ende eine Rolle 400 trägt, die in eine Kurvenbahn 42 der Kurvenscheibe 18 eingreift. Die Kurvenbahnen 42, 42a sind auf den gegenüberliegenden Seiten der Kurvenscheibe 18 angeordnet.

An dem Verbindungsglied 31 ist an der Vorderseite ein Lagerteil43 befestigt, an dem ein Kalter 44 um eine bei 45 angedeutete Horizontalachse begrenzt schwenkbar gelagert ist, in welchem der Sauger oder Greifer 22 gehaltert ist.

Das Hebelgetriebe 20 ist derart aufgebaut, daß bei einer Umdrehung der Nockenscheibe 18 der bei 46 angedeutete Kopf des Saugers oder Greifers 22 eine bei 47 gestrichelt angedeutete, in einer Vertikalebene liegende Bewegungsbahn durchläuft, in der er eine zyklische Einlegebewegung ausführt. Im Verlaufe dieser Einlegebewegung wird der Kopf 46 zunächst angehoben, dann, bezogen auf Fig. 4, nach links bewegt und gleichzeitig abgesenkt, worauf er gegebenenfalls nach einer kurzen Verweilzeit wieder angehoben und in die Stellung nach Fig. 4 zurückgeführt wird.

Der Antrieb der Kurvenscheibe 18 erfolgt über ein in dem Gehäuse 17 angeordnetes Differentialgetriebe 50 von einer bei 51 ebenfalls an dem Gehäuse 17 drehbar gelagerten Antriebswelle 52 aus, die eine Keilverzahnung trägt, über die sie drehfest und längsverschieblich mit einer an einem Träger 53 des Grundgestelles 13 drehbar gelagerten Hohlwelle 54 gekuppelt ist. Die Hohlwelle 54 ist ihrerseits über ein Kegelgetriebe 55 und eine Welle 56 mit der Antriebsquelle der Transportvorrichtung 3 (Fig. 1, 2) starr gekuppelt. Damit ist der Antrieb der Kurvenscheibe 18 und damit der Einlegevorrichtung 4 mit dem Antrieb der Transportvorrichtung 3, d. h. der Mitnehmer 81, synchronisiert sind.

Das Differentialgetriebe 50 ist über eine Welle 57 mit einem an das Gehäuse 17 angesetzten Stellmotor 58 gekuppelt, der es gestattet, eine zusätzliche Drehbewegung in das Differentialgetriebe 50 einzuleiten, durch die die Stegwelle des Differentialgetriebes verdreht wird, so daß die Kurvenscheibe 18 und die Antriebswelle 52 in ihrer Winkellage gegeneinander um einen vorbestimmten Wert verdreht werden.

An die Stelle des Differentialgetriebes 50 könnte auch eine anders aufgebaute Einrichtung zur Erzeugung einer Phasenverschiebung treten, die diese Verstellung der gegenseitigen Winkellage zwischen der Kurvenscheibe 18 und der Antriebswelle 56 gestattet.

An dem im wesentlichen L-förmigen Träger 53 ist ein zweiter Stellmotor 60 angeflanscht, der eine Gewindespindel 61 antreibt, welche über eine in eine mit den Führungsstangen 15 endseitig verbundene Stirnplatte 63 eingefügte Spindelmutter 62 es gestattet, den Einlegekopf 16 in Richtung der von den Führungsstangen 15 gebildeten Führung linear hin- und herzubewegen, wie dies durch den Doppelpfeil 64 angedeutet ist.

Auf dem Träger 53 ist ein Tisch 65 angeordnet, auf dem ein endloses Zufuhrförderband 66 geführt ist, das sich über ein anschließendes Tischteil 67 der L-förmigen Stirnplatte 63 erstreckt, an dem es endseitig bei 68 über eine Umlenkrolle geführt ist. Das Zuführförderband 66 ist Teil eines sich an den Speisekanal 12a bzw. 12b der Fig. 1 anschließenden Zuführförderers 70, von dem die vereinzelten Pralinen 1 aufeinanderfolgend herangeführt und gegen einen am Ende des Tischteiles 67 angeordneten Anschlag 71 aufgestaut werden.

Da der Anschlag 71 und die Umlenkrolle 68 eine von dem Stellmotor 60 bewirkte Längsverstellung des Einlegekopfes 16 mitmachen, ist das Zuführförderband 66 in einer Schlaufe 72 über eine Längenausgleichsvorrichtung geführt, die eine endseitig eine Umlenkrolle 73 tragende, an dem Träger 53 schwenkbar gelagerte federbelastete Ausgleichsschwinge 74 aufweist, der zwei gestellfeste Umlenkrollen 75 zugeordnet sind.

Die Transportvorrichtung 3 weist einen mit konstanter Geschwindigkeit umlaufenden endlosen Förderer 80 in Gestalt eines Förderbandes oder einer Förderkette auf, der bei der Ausführungsform nach Fig. 2 in festen gleichen Abständen angeordnete Mitnehmer 81 trägt.

Bei der Ausführungsform nach Fig. 1 bildet der Förderer 80 lediglich eine ebene Förderbahn, zu deren beiden Seiten im Bereiche der Einlegestation zwei um Vertikalachsen umgelenkte endlose Transportriemen 82 angeordnet sind, die mit einem Trum parallel zu dem Förderer 80 ausgerichtet sind und die die seitlich über den Förderer 80 ragenden und wiederum in gleichen Abständen angeordneten Mitnehmer 81 tragen. Ein Förderriemen 82 ist, in Transportrichtung 40 gesehen, vor der Einlegestation bei 83 über vestellbar gelagerte Stützrollen in einem durch die Breite der Verpackungseinsätze 2 gegebenen Abstand seitlich abgestützt, während seine endseitigen Umlenkrollen 84 über einen Stellantrieb 85 rechtwinklig zu der Transporteinrichtung 40 gemeinsam mit den Stützrollen 83 und den Umlenkrollen 84a verstellbar sind, damit die Förderriemen 82 an unterschiedlich breite Verpackungseinsätze 2 automatisch angepaßt werden können.

Der Förderer 80 läuft etwas langsamer als die mit ihrer Antriebsquelle über die Welle 56 (Fig. 4) mit dem Antrieb der Einlegevorrichtungen 4 zwangsläufig gekuppelten Förderriemen 82 um. Wegen der am Boden der Verpackungseinsätze 2 angreifenden Reibungskräfte ist damit gewährleistet, daß die Verpackungseinsätze 2 mit ihrer Rückseite an dem Mitnehmern 81 exakt anliegen.

Außerdem sind in der aus Fig. 5 ersichtlichen Weise die Mitnehmer 81 an den Förderriemen 82 derart angeordnet, daß sie an den Seitenwänden der bei 87 angedeuteten Vertiefungen der Verpackungseinsätze angreifen, d. h. an Stellen, in denen durch die bei der Herstellung verwendete Tiefziehform eine hohe Maßhaltigkeit der Verpackungseinsätze 2 gewährleistet ist.

Das Einlegen der Pralinen 1 in die Verpackungseinsätze 2 geschieht in der folgenden Weise:

Jedem der von dem Förderer 3 herantransportierten Verpackungseinsätze 2 sei in der in Fig. 3 veranschaulichten Weise ein gemeinsam mit dem Verpackungseinsatz 2 mitbewegtes Koordinatensystem zugeordnet, dessen Längs- oder X-Richtung in die Transportrichtung 40 weist und parallel zu dem Förderer 80 ausgerichtet ist, und dessen Queroder Y-Richtung rechtwinklig zu der X-Richtung und der Längserstreckung des Förderers 80 ausgerichtet ist. Die mit ihrer Rückseite jeweils an einem Mitnehmer 81 (Fig.2 ) anliegenden, in der Regel rechteckigen Verpackungseinsätze 2 sind auf dem Förderer 80 in der X-/Y-Richtung ausgerichtet. Jeder Verpackungseinsatz 2 weist einen in Fig .3 bei 89 schraffiert angedeuteten Einlegebereich auf, in dem die Vertiefungen 87 (Fig. 5) verteilt angeordnet sind, von denen jede einen Ablageort 90 bildet. Jeder Ablageort 90 ist in dem seiner Verpackungseinlage 2 zugeordneten Koordinatensystem durch eine X- und eine Y-Koordinate eindeutig bestimmt.

Wie aus Fig. 2 zu ersehen, sind die schmalen Einlegevorrichtungen 4, von denen jede bspw. lediglich 120 mm breit ist, derart nebeneinander angeordnet, daß der Förderer 80 seitlich neben dem Einlegekopf 16 durch sie hindurch verläuft (vergl. auch Fig. 4). Durch entsprechenden Steuereingriff auf den Stellmotor 60 (Fig. 4) ist der Einlegekopf 16 - und damit der zugeordnete Anschlag 71 des Zuführförderbandes 66 - entsprechend der Y-Koordinate des jeweils angesteuerten Ablagepunktes 90 in der Y-Richtung eingestellt. Der Einlegekopf 16 jeder der mit a bis h bezeichneten Einlegevorrichtungen 4 der Einlegestation nach Fig. 2 befördert somit die ihm von dem Zuführförderband 66 zugeführten, in der Regel unterschiedlichen Pralinen 1 auf der bei 47 in Fig. 4 angedeuteten Bewegungsbahn zu dem Ablageort 90, auf dessen Y-Koordinate er eingestellt ist. Dies ist in Fig. 2 dadurch dargestellt, daß bei dem rechts veranschaulichten Verpackungseinsatz die Vertiefungen 87 mit a bis h bezeichnet sind.

Die Kurvenscheiben 18 der Einlegevorrichtungen 4, die über die Welle 56 zwangsläufig mit dem Antrieb der Transportvorrichtung 3 gekuppelt sind, führen bei einer Transportbewegung des Förderers 80 in Fig. 2 um eine Mitnehmerteilung T (Fig. 3) jeweils eine Umdrehung aus. Das bedeutet, daß der Einlegekopf 46 jedes Saugers oder Greifers 22 nach jedem Arbeitstakt in immer gleichem eingestellten Abstand von den nachfolgenden Mitnehmern 81 entsprechend der X-Koordinate des jeweils angesteuerten Einlageortes 90 in den zugeordneten Verpackungseinsatz 2 einlegt.

Jeder Sauger oder Greifer 22 wird während einer Umdrehung der zugeordneten Steuerscheibe 18 somit, ausgehend von der Stellung nach Fig. 4, auf die an dem zugeordneten Anschlag 71 stehende Praline 1 abgesenkt, sodann zusammen mit der Praline angehoben, über den Anschlag 71 hinweg längs der Bahn 47 in einer in der Y-Richtung verlaufenden Vertikalebene in die von dem synchronisierten Förderer 80 inzwischen lagerichtig herangeführte Vertiefung 87 des angesteuerten Ablageortes 90 eingeführt und dort freigegeben, worauf der Sauger oder Greifer 22 wieder in die Ausgangsstellung nach Fig - 4 zurückgeführt wird.

Die Ablage der Pralinen erfolgt somit in die kontinuierlich vorbeilaufenden Verpackungseinsätze 2, die keinerlei Beschleunigungs- oder Verzögerungskräften ausgesetzt sind. Die Einlegevorrichtungen 4 und die Transportvorrichtung 3 arbeiten deshalb mit hoher Arbeitsgeschwindigkeit, wobei die durch die Kurvenscheiben 18 gegebene Kurvensteuerung den Einlegearmen 21 und den Saugern oder Greifern 22 immer die gleiche Einlege- oder Ablagebewegung erteilt. Eine solche Kurvensteuerung ist robust, wenig störanfällig und verschleißfest, sowie kinematisch optimierbar, was sich in einer hohen Arbeitsgeschwindigkeit niederschlägt.

Solange die Einlegevorrichtungen 4 immer an den gleichen Ablageorten 90, auf die sie eingestellt sind, einlegen, d. h. bei immer gleichem Pralinenspiegel, sind keinerlei notorische Verstellschritte oder dergl. verschleißbedingende Maßnahmen erforderlich.

Wenn alle oder eine der Einlegevorrichtungen 4 einen anderen Ablageort 90 ansteuern sollen, wird zur Einstellung der X-Koordinate des neuen Ablageortes über den Stellmotor 58 in das Differentialgetriebe 50 während einer vorbestimmten Zeitspanne eine zusätzliche Rotationsbewegung eingeleitet. Dadurch wird die Kurvenscheibe 18 relativ zu der Antriebswelle 52 zusätzlich verdreht, was bedeutet, daß die Bewegungsphasen der von dem Einlegekopf 46 ausgeführten Einlegebewegung um einen bestimmten definierten Weg gegenüber der Bewegung der Mitnehmer 81 zeitlich phasenverschoben werden. Durch entsprechende Wahl der Größe und Richtung der von dem Stellmotor 58 in das Differentialgetriebe 50 eingeleiteten zusätzlichen Drehbewegung können Ablageorte 90 mit beliebiger X-Koordinate angesteuert werden, wie dies in den Fig. 2, 3 veranschaulicht ist, wo die Phasenverschiebung mit <p bezeichnet ist, während a einen konstanten Faktor (Getriebe- Übersetzung) darstellt.

Falls der neu angesteuerte Ablageort 90 auch eine Änderung der Y-Koordinate erforderlich macht, kann diese durch einen einfachen Steuereingriff auf den Stellmotor 60 und die entsprechende Verschiebung des gesamten Einlegekopfes 16 in der Y-Richtung erreicht werden.

Sowohl die beschriebene Phasenverschiebung zur Einstellung der X-Koordinate als auch die Ansteuerung der Y-Koordinate eines geänderten neuen Ablageortes 90 können frei programmierbar vorgenommen und für jeden durch das Vorbeilaufen eines Verpackungseinsatzes 2 bzw. der zugeordneten Mitnehmer 81 an der Einlegevorrichtung 4 gegebenen Arbeitstakt neu gewählt werden. Die erforderlichen Steuerbefehle für die Stellmotoren 58, 60 können von einem Programmgeber oder einem Rechner geliefert werden.

Um eine exakte Übergabe der Pralinen beim Ablegen in den Vertiefungen 87 der Verpackungseinsätze 2 zu erzielen, führt der Sauger oder Greifer 22 jeder Einlegevorrichtung 4 beim Absetzen eine Schwenkbewegung synchron zu der Transportrichtung 40 aus, wozu er um die Achse 45 schwenkbar gelagert ist. Zu diesem Zwecke wird dem Sauger oder Greifer 22 zumindest in der dem Absetzen der Praline 1 vorhergehenden und daran anschließenden Phase der Einlegebewegung eine zusätzliche Bewegungskomponente erteilt, wie dies anhand der Fig. 6 - 8 ohne weiteres verständlich ist. Die Verschwenkung des Saugers oder Greifers 22 um die Achse 45 kann motor- oder kurvengesteuert sein.

Die im Vorstehenden anhand der automatischen Pralineneinlegung in Verkaufseinsätze erläuterte Erfindung ist selbstverständlich nicht auf die Verarbeitung von Pralinen oder Süßwarenstücken beschränkt; sie kann für alle Einsatzfälle verwendet werden, bei denen es darauf ankommt, Gegenstände geordnet auf Aufnahmebehältern oder Trägern abzulegen. Auch können unter einem "Gegenstand" Gegenstandsgruppen verstanden sein, die gleichzeitig in einer Einlegebewegung in den Ablageort überführt werden.

Bei der beschriebenen Ausführungsform verlaufen die X- und die Y-Richtung rechtwinklig zueinander. Es sind auch Ausführungsformen denkbar, bei denen diese beiden Richtungen einen von 90° abweichenden Winkel einschließen.

## Patentansprüche

1. Verfahren zum geordneten Einlegen von Gegenständen, insbesondere Pralinen (1) in Aufnahmebehälter, beispielsweise Verpackungseinsätze (2) für Verkaufsschachteln, bei dem die Aufnahmebehälter, von denen jedem innerhalb eines Einlegebereiches (89) eine Anzahl jeweils durch eine X- und eine Y-Koordinate in einem mitbewegten Koordinatensystem bestimmter Ablageorte (90) zugeordnet ist, in vorbestimmten gegenseitigen Abständen aufeinanderfolgend in einer vorbestimmten Richtung (X-Richtung) an wenigstens einer Einlegestation vorbeitransportiert werden und in der Einlegestation die einzeln aufgenommenen Gegenstände in einer mit der Transportbewegung (40) der Aufnahmebehälter synchronisierten zyklischen Einlegebewegung längs einer vorbestimmten Bahn (47) quer zu der X-Richtung (in Y-Richtung) entsprechend der Y-Koordinate des angesteuerten Ablageortes über einen Aufnahmebehälter bewegt und an dem Ablageort in den vorbeitransportierten Aufnahmebehälter eingelegt werden, dadurch gekennzeichnet, daß die Einlegebewegung gegenüber der Transportbewegung um einen von der X-Koordinate eines wahlfrei angesteuerten Ablageortes (90) abhängigen festen Wert (<p) zeitlich phasenverschoben wird.

2. Verfahren nach Anspruch 1, dadurch gekennzeichnet, daß die Aufnahmebehälter mit konstanter Geschwindigkeit transportiert werden.

3. Verfahren nach Anspruch 1 oder 2, dadurch gekennzeichnet, daß die Einlegebewegung längs einer in einer rechtwinklig zu der X-Richtung verlaufenden, in einer raumfesten Vertikalebene liegenden Bahn (47) erfolgt.

4. Verfahren nach einem der vorhergehenden Ansprüche, dadurch gekennzeichnet, daß die Einlegebewegung über einen konstanten Hubweg in der Y-Richtung erfolgt und der Hubweg, abhängig von der Y-Koordinate des angesteuerten Ablageortes, in der Y-Richtung verschoben wird.

5. Verfahren nach einem der vorhergehenden Ansprüche, dadurch gekennzeichnet, daß den Gegenständen (1) zumindest in der der Ablage vorhergehenden und an diese anschließenden Bewegungsphase eine Bewegungskomponente in der X-Richtung erteilt wird, damit die Gegenstände während der Ablage mit den Aufnahmebehältern in Gleichlauf sind.

6. Vorrichtung zur Durchführung des Verfahrens nach einem der vorhergehenden Ansprüche, mit einer kontinuierlich angetriebenen, die in vorbestimmten gegenseitigen Abständen gehaltenen Aufnahmebehälter (2) in einer vorbestimmten Richtung (X-Richtung) transportierenden Transportvorrichtung (3) und zumindest einer in einer Einlegestation neben der Transportvorrichtung angeordneten Einlegevorrichtung (4), der eine die Gegenstände (1) zuführende Zuführeinrichtung (5) zugeordnet ist und der einen zugeordneten Gegenstand aufnehmende und diesen in einer zyklischen Einlegebewegung längs einer vorbestimmten Bahn (47) über einen der von der Transportvorrichtung an der Einlegevorrichtung vorbeitransportierten Aufnahmebehälter an eine der Y-Koordinate des jeweils angesteuerten Ablageortes (9) entsprechende Stelle überführende und ihn an dem Einlageort (9) einlegende Einlegemittel (16,20,22) zugeordnet sind, wobei der Antrieb der Einlegevorrichtung (4) mit dem Antrieb der Transportvorrichtung (3) synchronisiert ist, dadurch gekennzeichnet, daß sie eine Einrichtung (50, 57, 58) zur Erzeugung einer der X-Koordinate eines wahlfrei angesteuerten Ablageortes (90) entsprechenden zeitlichen Phasenverschiebung (4) zwischen den Antrieben der Einlegevorrichtung (4) und der Transportvorrichtung (3) aufweist.

7. Vorrichtung nach Anspruch 6, dadurch gekennzeichnet, daß die Einrichtung zur Erzeugung der Phasen verschiebung durch ein Differentialgetriebe (50) gebildet ist, in das durch einen zugeordneten Stellantrieb (57, 58) eine zusätzliche Drehbewegung einleitbar ist.

8. Vorrichtung nach einem der Ansprüche 6 bis 7, dadurch gekennzeichnet, daß die Einlegevorrichtung (4) einen die beweglichen Einlegemittel tragenden Einlegekopf (16) aufweist, der auf ortsfesten Führungsbahnen (14, 15) in der Y-Richtung verstellbar gelagert und mit einem die Verstellung entsprechend der Y-Koordinate des wahlfrei angesteuerten Anlageortes (90) bewirkenden Stellorgan (60, 61) gekuppelt ist.

9. Vorrichtung nach Anspruch 8, dadurch gekennzeichnet, daß an dem Einlegekopf (16) die als Sauger oder Greifer (22) ausgebildeten Einlegemittel mittels eines kurvengesteuerten Hebelgetriebes (20) längs einer vorbestimmten Bahn (47) beweglich gelagert sind, die in einer in der Y-Richtung sich erstrekkenden Vertikalebene liegt.

10. Vorrichtung nach Anspruch 9, dadurch gekennzeichnet, daß die Einlegevorrichtung (4) in Gestalt einer schmalen Einheit ausgebildet ist, deren Breite kleiner als die Länge eines Aufnahmebehälters (2) ist, und daß in der Einlegestation eine Anzahl Einheiten nebeneinander, gegebenenfalls beidseitig der Transportvorrichtung, angeordnet ist.

11. Vorrichtung nach Anspruch 8 oder 9, dadurch gekennzeichnet, daß mit dem Einlegekopf (16) die Zufuhreinrichtung (5) für die Gegenstände (1) derart gekuppelt ist, daß sie gemeinsam mit dem Einlegekopf verstellbar ist.

12. Vorrichtung nach Anspruch 11, dadurch gekennzeichnet, daß die Zufuhreinrichtung (5) einen die Gegenstände (1) reihenweise zu einer der Bewegungsbahn (47) der Einlegemittel (22) fest zugeordneten Aufnahmestelle (71) bringenden Förderer (66) aufweist.

13. Vorrichtung nach einem der Ansprüche 6 bis 12, dadurch gekennzeichnet, daß die Transportvorrichtung (3) eine gegebenenfalls kontinuierlich angetriebene glatte Förderbahn (80) aufweist, auf der die Aufnahmebehälter (2) in Reihe hintereinanderliegen und der im Bereiche der Einlegestation zumindest auf einer Seite ein umlaufendes endloses Fördermittel (82) zugeordnet ist, das in Gleichen Abständen angeordnete, an den Aufnahmebehältern (2) von der Seite her angreifende Mitnehmer (81) trägt und mit einem Trum streckenweise parallel zu der Förderbahn geführt ist und dessen Antrieb mit dem Antrieb der Einlegevorrichtung (4) synchronisiert ist und daß das Fördermittel (82) mit einer Relativgeschwindigkeit zu der Förderbahn (80) angetrieben ist.

14. Vorrichtung nach Anspruch 13, dadurch gekennzeichnet, daß das Fördermittel (82) im Bereiche seines parallel zu der Förderbahn geführtem Trums in der Y-Richtung verstellbar ist.

15. Vorrichtung nach Anspruch 13, dadurch gekennzeichnet, daß bei Aufnahmebehältern in Gestalt von Verpackungseinsätzen (2) die Mitnehmer (81) in Höhe der Seitenwände der geformten Vertiefungen (87) zur Aufnahme der Pralinen (1) angeordnet sind.

16. Vorrichtung nach einem der vorhergehenden Ansprüche, dadurch gekennzeichnet, daß die Einlegemittel einen Sauger oder Greifer (22) aufweisen, der mit seinem den Gegenstand (1) ergreifenden Ende in X-Richtung begrenzt beweglich gelagert ist.

## Claims

1. A method for the ordered insertion of articles, more particularly chocolates (1) into receiving trays, for example, packaging inserts (2) for boxes for sale, wherein the receiving trays, associated with each of which within an insertion zone (89) is a number of depositing places (90) each determined in an entrained systems of coordinates by an X-coordinate and a Y-coordinate are conveyed at predetermined mutual distances in succession past at least one insertion station in a predetermined direction (X-direction), and in the insertion station the individually received articles are moved in a cyclic insertion movement, synchonized with the conveying movement (40) of the receiving trays, over a receiving tray along a predetermined path (47) transversely of the X-direction (in the Y-direction) corresponding to the Y-coordinate of the depositing place approached, and are inserted into the receiving tray conveyed past at the depositing place, characterized in that the insertion movement is phase-displaced in time in relation to the conveying movement by a fixed value ((p) depending on the X-coordinate of an optionally approached depositing place (90).

2. A method according to Claim 1, characterized in that the receiving trays are conveyed at a constant speed.

3. A method according to Claims 1 or 2, characterized in that the insertion movement is performed along a path (47) extending at right angles to the X-direction and lying in a vertical plane fixed in space.

4. A method according to one of the preceding claims, characterized in that the insertion movement is performed over a constant travel in the Y-direction, and the travel is displaced in the Y-direction, depending on the Y-coordinate of the approached depositing place.

5. A method according to one of the preceding claims, characterized in that at least in the phase of movement preceding and following depositing, the articles (1) are given a component of movement in the X-direction, so that during depositing the articles are in synchronism with the receiving trays.

6. An apparatus for the performance of the method according to one of the preceding claims, having a continuously driven conveying device (3) conveying receiving trays (2) retained at predetermined mutual distances in a predetermined direction (X-direction), and at least one insertion device (4) which is disposed alongside the conveying device in an insertion station and with which a feed device (5) feeding the articles (1) is associated and with which insertion means (16, 20, 22) are associated which receive an associated article and transfer such article in a cyclic insertion movement along a predetermined path (47) over a receiving tray conveyed past the insertion device by the conveying device, to a place corresponding to the Y-coordinate of the particular depositing place (9) approached and insert such article at the insertion place (9), the drive of the insertion device (4) being synchronized with the drive of the conveying device (3), characterized in that it has a device (50, 57, 58) for producing a phase displacement (4) in time between the drives of the insertion device (4) and the conveying device (3) corresponding to one of the X-coordinates of an optionally approached depositing place (90).

7. An apparatus according to Claim 6, characterized in that the device for producing the phase displacement is formed by a differential gear (50) into which an additional rotary movement can be introduced by an associated actuating drive (57, 58).

8. An apparatus according to Claims 6 or 7, characterized in that the insertion device (4) has an insertion head (16) which bears the movable insertion means and is mounted adjustably in the Y-direction on fixed guide ways (14,15) and is coupled to an adjusting member (60, 61) which adjusts the optionally approached depositing place (90) in accordance with the Y-coordinate.

9. An apparatus according to Claim 8, characterized in that the insertion means, constructed in the form of suckers or grippers (22) are mounted on the insertion head (16) with provision for movement by means of a cam- controlled lever transmission (20) along a predetermined path (47) which lies in a vertical plane extending in the Y-direction.

10. An apparatus according to Claim 9, characterized in that the insertion device (4) is constructed in the form of a narrow unit whose width is smaller than the length of a receiving tray (2), and a number of units are disposed one beside the other in the insertion station, if necessary on both sides of the conveying device.

11. An apparatus according to Claims 8 or 9, characterized in that the feed device (5) for the articles (1) is so coupled to the insertion head (16) that it can be adjusted together with the insertion means.

12. An apparatus according to Claim 11, characterized in that the feed device (5) has a conveyor (66) which supplies the articles (1) in rows to a receiving place (71) rigidly associated with the path of movement (47) of the insertion means (22).

13. An apparatus according to Claims 6 to 12, characterized in that the conveying device (3) has an if necessary continuously driven smooth conveying path (80) on which the receiving trays (2) are disposed in a row one after the other and with which, at least on one side in the zone of the insertion station, a rotating endless conveying means (82) is associated which bears evenly spaced-out entraining means (81) engaging with the receiving trays (2) from the side and which is guided with a run in places parallel with the conveying path and whose drive is synchronized with the drive of the insertion device (4), the conveying means (82) being driven at a relative speed in relation to the conveying path (80).

14. An apparatus according to Claim 13, characterized in that in the zone of its run guided parallel with the conveying path, the conveying means (82) is adjustable in the Y-direction.

15. An apparatus according to Claim 13, characterized in that if the receiving trays take the shape of packaging inserts (2), the entraining means (81) are disposed at the level of the side walls of the shaped depressions (87) for receiving the chocolates (1).

16. An apparatus according to one of the preceding claims, characterized in that the insertion means have a sucker or gripper (22) which is mounted with provision for limited movement in the X-direction by its end which seizes the article (1).

## Revendications

1. Procédé pour placer de manière ordonnée des objets, notamment des bonbons (1), dans des récipients, par exemple dans des emballages intérieurs (2) pour boîtes destinées à la vente, dans lequel les récipients, à chacun desquels est affectée, à l'intérieur d'une zone de mise en place (89), une pluralité d'emplacements de dépôt (90) déterminés par des coordonnées X et Y d'un système mobile de coordonnées, sont transportés à intervalles mutuels prédéterminés, les uns à la suite des autres, dans une direction prédéterminée (direction X), devant au moins un poste de mise en place dans lequel les objets reçus individuellement sont déplacés au-dessus d'un récipient selon un mouvement cyclique de mise en place synchronisé avec le mouvement de transport (40) des récipients, le long d'une trajectoire pédéterminée (47), transversalement à la direction X (en direction Y), correspondant à la coordonnée Y de l'emplacement de dépôt vers lequel ils se déplacent, et sont déposés à l'emplacement de dépôt dans le récipient transporté, caractérisé par le fait que, par rapport au mouvement de transport, le mouvement de mise en place est déphasé dans le temps, d'une valeur fixe (cp) qui dépend de la coordonnée X d'un emplacement de dépôt (90) sélectionné librement.

2. Procédé selon revendication 1, caractérisé par le fait que les récipients sont transportés à vitesse constante.

3. Procédé selon revendication 1 ou 2, caractérisé par le fait que le mouvement de mise en place s'effectue le long d'une trajectoire (47) perpendiculaire à la direction X et située dans un plan vertical fixe dans l'espace.

4. Procédé selon l'une des revendications précédentes, caractérisé par le fait que le mouvement de mise en place s'effectue sur une course constante dans la direction Y, et cette course est déplacée dans la direction Y en fonction de la coordonnée Y de l'emplacement de dépôt sélectionné.

5. Procédé selon l'une des revendications précédentes, caractérisé par le fait qu'une composante de mouvement dans la direction X est communiquée aux objets (1), au moins dans la phase de mouvement précédant le dépôt, et dans la phase succédant à celle-ci, afin que les objets soient en synchronisme de mouvement avec les récipients pendant le dépôt.

6. Dispositif de mise en oeuvre du procédé selon l'une des revendications précédentes, comportant un dispositif de transport (3), entraîné de nanière continue, transportant dans une direction prédéterminée (direction X) des récipients (2) maintenus à des intervalles mutuels prédéterminés, et au moins un dispositif de mise en place (4) qui est agencé dans un poste de mise en place à côté du dispositif de transport, auquel est associé un dispositif d'amenée (5) amenant les objets (1) et auquel sont associés des moyens de mise en place (16, 20, 22) recevant un objet conjugué et le transmettant, suivant un mouvement cyclique de mise en place le long d'une trajectoire prédéterminée (47), au-dessus d'un récipient que le dispositif de transport transporte devant le dispositif de mise en place, à un endroit correspondant à l'une des coordonnées Y de l'emplacement de dépôt (9) choisi à chaque fois, l'entraînement du dispositif de mise en place (4) étant synchronisé avec l'entraînement du dispositif de transport (3), caractérisé par le fait qu'il présente un dispositif (50, 57, 58) pour produire un déphasage temporel (4), entre les entraînements du dispositif de mise en place (4) et du dispositif de transport (3), ce déphasage correspondant à la coordonnée X d'un emplacement de dépôt (90) sélectionné librement.

7. Dispositif selon revendication 6, caractérisé par le fait que le dispositif pour produire le déphasage est formé par un mécanisme différentiel (50) dans lequel un mouvement de rotation supplémentaire peut être introduit par un servo-positionneur conjugué (57, 58).

8. Dispositif selon l'une des revendications 6 à 7, caractérisé par le fait que le dispositif de mise en place (4) présente une tête de mise en place (16) portant les moyens de mise en place mobiles, laquelle est montée mobile dans la direction Y sur des glissières fixes (14, 15) et est couplée à un organe positionneur (60, 61) effectuant le déplacement en fonction de la coordonnée Y de l'emplacement de mise en place (90) sélectionné librement.

9. Dispositif selon revendication 8, caractérisé par le fait que les moyens de mise en place réalisés sous forme de ventouse ou de pince (22) sont montés sur la tête de mise en place (16) où ils sont déplaçables au moyen d'un mécanisme à leviers (20) commandé par came, le long d'une trajectoire prédéterminée (47) qui se trouve dans un plan verticale s'étendant dans la direction Y.

10. Dispositif selon revendication 9, caractérisé par le fait que le dispositif de mise en place (4) est réalisé sous la forme d'une unité étroite dont la largeur est plus petite que la longueur d'un récipient (2), et par le fait que plusieurs unités sont agencées côte à côté, éventuellement des deux côtés du dispositif de transport, dans le poste de mise en place.

11. Dispositif selon revendication 8 ou 9, caractérisé par le fait que le dispositif d'amenée (5) des objets (1) est couple à la tête de mise en place (16), de façon à être déplacable conjointement avec la tête de mise en place.

12. Dispositif selon revendication 11, caractérisé par le fait que le dispositif d'amenée (5) présente un transporteur (66) amenant séquentiellement les objets (1) à un point de réception (71) associé de manière fixe à la trajectoire (47) des moyens de mise en place (22).

13. Dispositif selon l'une des revendications 6 à 12, caractérisé par le fait que le dispositif de transport (3) présente un chemin de transport lisse (80), éventuellement entraîné de manière continue, sur lequel les récipients (2) sont disposés les uns derrière les autres et auquel un moyen transporteur sans fin (82) circulant est associé au moins d'un côté, dans la région du poste de mise en place, ce moyen portant des entraîneurs (81) agencés à intervalles égaux et attaquant les récipients (2) par le côté, et ayant un brin à trajet guide parallèlement au chemin de transport, son entraînement étant sychronisé avec celui du dispositif de mise en place (4), et par le fait que le moyen transporteur (82) est entraîné avec une vitesse relative par rapport au chemin de transport (80).

14. Dispositif selon revendication 13, caractérisé par le fait que le moyen transporteur (82) est réglable dans la direction Y, dans la région de son brin guidé parallèlement au chemin de transport.

15. Dispositif selon revendication 13, caractérisé par le fait que, dans le cas de récipients sous forme d'emballages intérieurs (2), les entraîneurs (81) sont agencés au niveau des parois latérales des dépressions faconnées (87) pour recevoir les bonbons (1).

16. Dispositif selon l'une des revendications précédentes, caractérisé par le fait que les moyens de mise en place présentent une ventouse ou une pince (22), montée de façon que son éxtrémité saisissant l'objet (1) soit mobile de manière limitée la direction X.
